# EUROPÄISCHE PATENTSCHRIFT

(11) **EP 0 590 248 B1**
(45) Veröffentlichungstag und Bekanntmachung des Hinweises auf die Patenterteilung: **04.09.1996**
(21) Anmeldenummer: 93110601.7
(22) Anmeldetag: 02.07.1993
(51) Int. Cl.: E04B 1/24

(54) **Gebäude mit einem Metallskelett**
Metal skeleton building
Bâtiment à squelette métallique

(30) Priorität: 01.10.1992 DE 4233061
(43) Veröffentlichungstag der Anmeldung: 06.04.1994
(73) Patentinhaber: Koller, Ernst, CH-4102 Binningen (CH)
(72) Erfinder: Koller, Ernst, CH-4102 Binningen (CH)
(74) Vertreter: Vetter, Ewald Otto, Dipl.-Ing.

(56) Entgegenhaltungen:
- AT-B- 393 399
- CH-A- 371 882
- CH-A- 654 896
- DE-A- 1 684 949
- DE-U- 9 115 235
- FR-A- 2 064 731
- US-A- 3 150 463

## Beschreibung

Die Erfindung betrifft ein Gebäude mit einem Metallskelett gemäß dem Oberbegriff von Anspruch 1.

Gebäude mit einem Metallskelett und Teile davon sind aus der Patentanmeldeveröffentlichtung US-A- 3 150 463, FR 2 507 648, DE-OS 16 58 841, 34 27 511 Al, 35 32 846 A1, CH-PS 452 154 und 654 896, AT-B- 393 399, FR-A- 2 064 73 und GB-PS 1 158 625 bekannt.

Überall in der Welt gibt es einen großen Mangel an Wohnungen, Schulen, Notwohnungen, Notkrankenhäusern, Motels, Lagern, Läden und Werkstätten.

Das Bauen und die heutigen Gebäude sind nicht nur viel zu kostspielig und viel zu kompliziert, sondern sie machen auch die Menschen krank. Gemäß einer Fernsehsendung des schweizerischen Senders S3 vom 23. Juli 1992 sterben allein in Deutschland jährlich 50000 Menschen an Bauschadstoffen. International sprechen die Mediziner von Sick House Syndrom, von krebserregenden Hauskrankheiten. So berichtete beispielsweise die Zeitschrift "Der Beobachter", Heft 75, 1992: "Die Chemie hat das Sagen; Tonnen von Chemikalien werden in Beton, Putz, Gips, Farben und Klebstoffen, die den Menschen krank machen, heute beim Bauen verwendet."

Durch die Erfindung soll die Aufgabe gelöst werden, eine überaus einfache, biologische, ökologische, trockene, gesunde, schnelle und preislich überaus günstige Bauweise zu schaffen, bei der auch die Entsorgung von Bauschutt entfällt.

Diese Aufgabe wird gemäß der Erfindung durch die Kennzeichnenden Merkmale von Anspruch 1 gelöst.

Durch die Erfindung wird ein Gebäude für alle Klimazonen geschaffen, welches festen Widerstand gegen Kälte, Hitze, Sturm, Schnee, Sand und Schlagregen bietet, nicht verrottet und bei richtiger Oberflächenbehandlung nicht korrodiert, kaum Erhaltungsaufwand benötigt, und bei Bedarf im Recycling entsorgt werden kann. Mit etwas handwerklichem Talent kann jeder das erfindungsgemäße Gebäude und damit beispielsweise sein Einfamilienhaus zum größten Teil zusammen mit Hilfskräften selbst montieren. Bei der neuen Bauweise sind die Nachteile der heute üblichen Holzhäuser eliminiert.

Der tragende Körper des Gebäudes ist ein Metallskelett, vorzugsweise aus Aluminium. An ihm werden Platten, Isolierungen, Glasscheiben, Fenster und Türen befestigt. Problemlos kann auch die Isolierung so ausgebildet werden, daß sie besonderen Anforderungen entspricht, beispielsweise eine maximale Wärmeleitzahl kW bis 0,35 aufweist. Das Metallskelett erlaubt eine maximale statische Ausnutzung seiner Elemente.

Das Gebäude, beispielsweise in Form von Bungalows, kann auf Naturboden, Zementplatten, auf einem Sockel oder Betondecken, z.B. einer Kellerdecke, solide verankert werden. Vom Keller bis zum Dach können die gleichen Stützen und Träger verwendet werden. Durch das Auflegen und Einspannen der Platten in oder zwischen Querteile des Metallskeletts wird eine gute Querversteifung erreicht. Viele wetterfeste Platten haben leider eine große Wärmeausdehnung. Beispielsweise kann sich eine Platte von 3 m Länge bei einem Anstieg der Temperatur von etwa 10° C auf + 50°C bis zu 20 mm ausdehnen. Durch die Erfindung werden solche Ausdehnungen auf einfache Weise berücksichtigt oder kompensiert. Die Stirnseiten der Stützen- und Trägerprofile des Metallskeletts weisen mindestens je eine Wasserrille und mindestens je eine Stirnnut auf, ansonsten können sie aber auch verschiedene Rinnen oder Nuten haben, die verschieden ausgebildet sind. Die Herstellung des Gebäudes benötigt ein Minimum an Maschinen und Werkzeugen. Komplizierte Isolierprofile entfallen. Die Erfindung eignet sich auch zum Erstellen eines Kellers. Die Stützen werden auf einen Winkelrahmen gestellt und verschraubt. Je nach Erdverhältnissen und Feuchtigkeit wird der Zwischenraum der Stützen mit Holzbrettern, Zementplatten, Steinen, Ziegeln oder Beton gefüllt und gegen Feuchtigkeit im Raum mit einer Folie geschützt.

Weitere Merkmale der Erfindung sind in den Unteransprüchen enthalten.

Die Erfindung wird im folgenden mit Bezug auf die Zeichnungen anhand von bevorzugten Ausführungsformen als Beispiele beschrieben. In den Zeichnungen zeigen
- Fig. 1: einen Vertikalschnitt durch den Boden und einen Teil des Gebäudes nach der Erfindung,
- Fig. 2: einen Querschnitt durch ein Stützenprofil längs der Ebene II von Fig. 1, welches einen hohlen Doppelsteg aufweist, und welches vorzugsweise auch als Trägerprofil verwendet wird,
- Fig. 3: einen der Fig. 2 ähnlichen Querschnitt einer weiteren Ausführungsform eines Stützenprofils mit einem einfachen Steg, welches bei dieser Ausführungsform vorzugsweise auch als Trägerprofil verwendet wird,
- Fig. 4: einen der Fig. 1 ähnlichen Vertikalschnitt einer weiteren Ausführungsform eines Gebäudeteils nach der Erfindung,
- Fig. 5: einen der Fig. 3 ähnlichen Querschnitt eines Gebäudeteils einer weiteren Ausführungsform nach der Erfindung,
- Fig. 6: einen Querschnitt eines Gebäudeteils einer weiteren Ausführungsform nach der Erfindung.

Bei dem in Fig. 1 und 2 teilweise dargestellten Gebäude nach der Erfindung ist aus Bodenschienen 2 ein Bodenrahmen gebildet. Die Bodenschienen 2 haben in dem in Fig. 1 dargestellten Querschnitt gesehen eine im wesentlichen Z-förmige Gestalt. Die Bodenschienen 2 können eine andere Querschnittsform haben, beispielsweise eine rechtwinklige Form. Ein gebäudeäußerer Schenkel 2a der Bodenschienen 2 hat auf seiner Oberseite eine in Schienenlängsrichtung sich erstreckende Anschlußnut 3, die oben offen ist und oben eine Nutverengung 3a aufweist. Mehrere Stützen 4 sind jeweils durch eine Dach-Lasche 6 mit einem Dach-Träger 5 verbunden, welcher vorzugsweise das gleiche Querschnittsprofil hat und aus dem gleichen Material besteht wie die Stütze 4. Die Stütze 4 ist durch eine Boden-Lasche 7, welche an ihr befestigt ist, in der Anschlußnut 3 der Bodenschiene 2 in Nutlängsrichtung verschiebbar und durch eine Klemmschraube 8 in der Anschlußnut 3 arretierbar. Auf einem gebäudeinneren Schenkel 2b der Bodenschiene 2 liegen Träger oder andere Bodenelemente 9 auf, welche aus Metall, z.B. Stahlblech, Holz oder Kunststoff bestehen können. Sie tragen darüber angeordnete Wärmeisolationsmatten 10, eine darauf angeordnete Folie 11 als Sperre gegen Dampf und Radongase, und Bodenplatten 12, vorzugsweise aus Holz. Die Isolationsmatten 10, Folie 11 und Bodenplatten 12 können anstelle auf dem gebäudeinneren Schenkel 2b der Bodenschienen 2 auch auf anderen Teilen dieser Bodenschiene aufliegen. Auf der Außenseite der Dachträger 5 und der Stützen 4 sind wetterfeste Außenplatten 14 angeordnet. Diese dehnen sich in Abhängigkeit von der Temperatur aus, wie dies durch einen Dehnungsweg 14a in Fig. 1 schematisch dargestellt ist. Die Außenplatte 14 ist an ihrem unteren Ende mit einem Führungsprofil 13 versehen. Die Außenplatte 14 mit dem Führungsprofil 13 kann sich bei Temperaturänderungen entsprechend dem Dehnungsweg 14a relativ zur Bodenschiene 2 vertikal bewegen und dadurch Ausdehnungsänderungen der Außenplatte 14 kompensieren. Bei einer solchen Ausdehnungsänderung wird das Führungsprofil 13 und damit auch die Außenplatte 14 von der Bodenschiene 2 geführt. Dabei gleitet das Führungsprofil 13 an einem Schenkelabschnitt 2d der Bodenschiene 2 entlang. Innenplatten 26 bilden eine innere Verkleidung oder Wand des mit den Stützen 4 und den Trägern 5 gebildeten Metallskeletts 1 und können aus Holz, Metall, Kunststoff oder einem anderen Material bestehen.

Die Bodenschiene 2 hat Verankerungen 15, die in einem Sockel 15a oder in einer Betondecke verankert sind.

Fig. 2 zeigt die Stütze 4 im Querschnitt. Das gleiche Profil kann auch für die in Fig. 1 gezeigten Dachträger 5 verwendet werden. Die Stütze 4 hat bei dieser Ausführungsform eine I-Form und besteht aus einem hohlen Doppel-Stegteil 16 und an seinen Enden symmetrisch zum Stegteil 16 seitlich überstehenden vier Querteilen 24, die zusammen zwei Stirnteile 16' am Stegteil 16 bilden. Der Stegteil 16 ist an seinen voneinander abgewandten Stegseiten zwischen seinen Querteilen 24 je mit einer nach außen offenen Stirnnut 17a oder 17b versehen. Die Stirnnuten 17a und 17b dienen zur Befestigung von Elementen wie Deckleisten 20 mittels Schrauben 19 oder Verstärkungsprofilen oder Leisten für Zwischenwände am Stegteil 16. Zu diesem Zwecke können die Schrauben 19 selbstschneidende Gewinde haben und in die Stirnnut 17a geschraubt sein; oder die Stirnnut 17b kann an ihrem außen offenen Endabschnitt eine Nutverengung 17c aufweisen, und ein eingeschobenes Befestigungselement 17d enthalten, in welche Schrauben 19d zur Befestigung einer Halteleiste 18 geschraubt sind. Innenplatten 26 und 27 sind zwischen die Halteleiste 18 und die ihr gegenüberliegenden Querteile 24 auf der einen Seite des Stegteils 16 eingespannt. Die Außenplatte 14 und eine weitere Außenplatte 22 sind mittels der Schrauben 19 und einer Deckleiste 20 zwischen diese Deckleiste 20 und die Querteile 24 am anderen Ende des Stegteils 16 eingespannt. Die Querteile 24 sind auf ihren voneinander abgewandten Außenseiten mit Wasserrillen 25 versehen. Die Innenplatten 26, 27 und Außenplatten 14, 22 dienen zur Verkleidung des Metallskeletts 1 und zu dessen Querversteifung. Zwischen der Außenplatte 14 und einer Wärmeisolationsschicht 23, die zwischen voneinander abgewandten Querteilen 24 angeordnet ist, ist ein Hinterlüftungsraum 28 gebildet.

Ein Schenkel 21 der Boden-Lasche 7 ragt in den Hohlraum des Doppel-Stegteils 16 und ist an ihm mittels Schrauben 29 befestigt.

Das in Fig. 3 als weitere Ausführungsform dargestellte I-Profil für eine Stütze 4 oder einen Träger 5, hier als Stütze 4b bezeichnet, besteht aus einem einfachen Stegteil 16b und den vier Querteilen 24, welche an den beiden Enden des Stegteils 16b seitlich über ihn hinausragen und an ihren voneinander abgewandten Außenseiten jeweils Wasserrillen 25 bilden. Der Einfach-Stegteil 16b ist auf seinen voneinander abgewandten Außenseiten je mit einer in Längsrichtung verlaufenden Stirnnut 17a oder 17b versehen. Die Stirnnuten 17a und 17b liegen je zwischen zwei voneinander abgewandten Querteilen 24, sind nach außen hin offen und haben an ihrem Öffnungsrand eine kleinere Querschnittsgröße als am Nutgrund. In die eine Stirnnut 17a ragen die Endabschnitte von Fassadenblechen 33 und/oder Außenplatten 33b aus Holz oder Metall, welche eine wellenförmige oder eine ebene Querschnittsform haben können. Zwischen diesen Fassadenblechen 33 und/oder Außenplatten 33b und den ihnen gegenüberliegenden Querteilen 24 befinden sich Wärmeisolationsplatten 34. Die Wärmeisolationsplatten 34 können ähnlich wie die Außenplatte 14 mit einem Führungsprofil 13 versehen sein, welches die Wärmeisolationsplatten 34 an den Querteilen 24 hält und ihnen Relativbewegungen zu den Querteilen 24 zuläßt. In die andere Stirnnut 17b können Befestigungselemente, vorzugsweise Leisten 17d aus Holz oder einem anderen Material eingeschoben sein, welche zur Verschraubung einer Wandverkleidung 35, z.B. einer Täfelung 35, von Platten oder von Leisten oder Brettern mittels der Halteleiste 18 und den Schrauben 19d dienen. Die Täfelung oder Innenplatten 35 können auf ihren den Querteilen 24 zugewandten Innenseiten mit einer Dampfsperre 37, z.B. Folie 37, versehen sein. Auf der Innenseite der Wärmeisolierplatten 34, welche einen Teil einer Außenwand bilden können, und auf der Innenseite der Wandverkleidung 35 sind vorzugsweise Hinterlüftungsräume 28 und 38 gebildet. Zwischen diesen Hinterlüftungsräumen 28, 38 erstreckt sich ungefähr über die Breite des Stegteils 16b Wärmeisolationsmaterial 40.

Bei der in Fig. 4 dargestellten weiteren Ausführungsform nach der Erfindung sind den Fig. 1, 2 und 3 entsprechende Teile jeweils wieder mit gleichen Bezugszahlen versehen. Unterschiede bestehen darin, daß die Stirnteile 16' der Stützen 4 mit einem senkrechten Schenkel 50a einer winkelförmigen Bodenschiene 50 verschraubt sind. Im Schenkel 50a sind vorzugsweise Langlöcher gebildet, damit die Stützen 4 leicht verschiebbar sind. Auf einem kürzeren, auf dem Boden liegenden Schenkel 50b der Bodenschiene 50 liegen Träger, Panels oder Platten 9 auf. Die Verankerung 15 ist mit diesem Schenkel 50b verschraubt.

Fig. 5 zeigt im Querschnitt ein I-Profil 51 z.B. aus Aluminium als Stütze 4 und Träger 5 mit einem Steg 16 ähnlich wie Fig. 3. Beide Stirnseiten haben analoge Ausbildungen und je zwei Querteile 24. Die Stirnseiten sind flach, damit an die Stützen 4 oder Träger 5 anchließende Elemente nicht mit Ausnehmungen versehen werden müssen, und damit außen wie innen Elemente wie z.B. Platten oder Täfer durchlaufend glatt aufliegen und direkt oder mit Leisten 18 auf den Stützen 4 oder Trägern 5 dicht abschließen, so daß die Stützen 4 oder Träger 5 von der Wetterseite her abisoliert sind. An die Stirnseiten kann eine Wand 63 anschließen.

Das Profil 51 ist an den Querteilen 24 und am Steg 16 durch eine sandwichartige Auflageschicht 61 verstärkt, z.B. Stahlbleche. Damit wird eine maximale statische Festigkeit erreicht. Die Nuten 17a und 17b sowie Wasserrinnen 25 haben auf den Stirnseiten vorteilhaft eine Verengung, damit Organe verschiedenster Art ihren Halt finden. Ein gleitbares Sicherheitsprofil 58 ermöglicht ein Abmontieren von Wandplatten von außen. Da Aluminiumträger eine größere Elastizität und Durchbiegung aufweisen als Stahlträger, werden durch die beidseitig vom Steg 16 eingeschobenen und miteinander verschraubten Auflageschichten 61, beispielsweise Stahlbleche, bedeutend größere statische Vorteile mit Bezug auf Belastung und Spannweiten erreicht.

Fig. 6 zeigt einen Querschnittstteil einer Stütze 4 oder eines Träger 5. Es enthält ein I-Profil 72, welches einen einfachen Stegteil 16b und mit ihm einstückige Stirnteile 16c sowie auf die Stirnteile 16c geschobene Profilschienen 73 aufweist. In der Profilschiene 73 sind die Stirnnut 17a bzw. 17b sowie die Wasserrinnen 25 gebildet, von denen in Fig. 6 nur die Stirnnut 17b gezeigt ist. Mit einem solchen Profil 72 können mit kleinem Material-Gewicht große Spannweiten gebildet werden. Das I-Profil 72 kann ein genormtes Standardprofil sein.

## Patentansprüche

1. Gebäude mit einem Metallskelett, welches Stützen und Träger zum Befestigen von Platten, Isoliermaterial, Blechen, Glasscheiben, Fenstern, Türen und ähnlichen Bauelementen aufweist, wobei das Metallskelett (1) mit seinen Stützen (4) und Trägern (5, 9) und den damit verbundenen Bauelementen auf Bodenschienen (2; 50) auflagert, welche vorzugsweise eine winkel- oder Z- förmige Querschnittsform haben, wobei die Stützen (4) und die zur Bildung eines Daches dienenden Träger (5) im Querschnitt im wesentlichen I-förmig sind, und wobei die I-Form einen Stegteil (16; 16b) und an jedem Stegteilende einen Stirnteil (16'; 16c) mit zwei in entgegengesetzten Richtungen voneinander wegragenden Querteilen (24) aufweist, **dadurch gekennzeichnet**, daß auf den beiden an jedem Stegteilende befindlichen und somit voneinander abgewandten Außenseiten der Stirnteile (16'; 16c) mindestens eine in Profillängsrichtung verlaufende Wasserrille (25) gebildet ist, und daß auch auf diesen beiden voneinander abgewandten Außenseiten der Stirnteile (16'; 16c) je mindestens eine in Profillängsrichtung verlaufende und nach außen hin offene Stirnnut (17a, 17b) vorgesehen ist, in welche Bauelemente (33, 33b) oder zu ihrer Befestigung dienende Befestigungselemente (17d, 19, 19d) hineinragen können oder untergebracht werden können.

2. Gebäude nach Anspruch 1,
**dadurch gekennzeichnet,** daß
von den Stützen (4) und Trägern (5, 9) gehaltene Bauelemente derart mit ihnen verbunden sind, daß sie sich relativ zu ihnen bei Temperaturänderungen und dadurch bedingten Größenänderungen ausdehnen können und Querversteifungen des Gebäudes bilden.

3. Gebäude nach Anspruch 1 oder 2,
**dadurch gekennzeichnet,** daß
der Gebäudeboden eine Wärmeisolationsschicht (10), darüber eine Folie (11) als Sperre gegen Radongase und Dampf, und über der Folie (11) eine Bodendeckschicht (12) aufweist.

4. Gebäude nach einem der vorhergehenden Ansprüche,
**dadurch gekennzeichnet,** daß
mindestens eine der Stützen (4) und/oder Träger (5, 9) an mindestens einem Stirnteil (16'; 16c) insgesamt drei Rillen oder Nuten (17a,17b,25)aufweist.

5. Gebäude nach einem der vorhergehenden Ansprüche,
**dadurch gekennzeichnet**, daß
Außenplatten (14) von innen mit den Stützen (4) und Trägern (5,9) durch gleitbare Organe (13,2d) fest, jedoch für Material-Ausdehnungsänderungen infolge von Temperaturänderungen relativ zueinander bewegbar verbunden sind.

6. Gebäude nach einem der vorhergehenden Ansprüche,
**dadurch gekennzeichnet,** daß
alle neben den Wasserrillen (25) und Stirnnuten (17a,17b) gelegenen Teile der Stirnteile (16'; 16c) in einer gemeinsame Stirnebene enden.

7. Gebäude nach einem der vorhergehenden Ansprüche,
**gekennzeichnet durch**
eine Dichtung zur Verhinderung von Kältebrücken zwischen den Stützen (4) und/oder Trägern (5) einerseits und an sie angrenzenden Bauelementen andererseits.

## Claims

1. Building with a metal frame which has stays and beams for the attachment of panels, insulating material, sheets, panes of glass, windows, doors and similar structural members,
whereby the metal frame (1), with its stays (4) and beams (5, 9) and the structural members connected thereto is supported on joists (2; 50) which for preference are angular or Z-shaped in section, whereby the stays (4) and the beams (5) used to form the roof are essentially I-form in section, and whereby the I-form has a web section (16; 16b) and, on each end of the web section, a front section (16'; 16c) with two transverse sections (24) which face in opposite directions from one another, characterized in that there is formed on both the outer surfaces of the front sections (16'; 16c) located at each end of the web section and thus facing away from each other at least one water channel (25) running in the profile longitudinal direction, and that there is provided on each of these two outer surfaces of the front sections (16'; 16c) which face away from each other at least one outwardly open front groove (17a, 17b) running in the profile longitudinal direction, into which the structural members (33, 33b) or the attachment members (17d, 19, 19d) used to attach said members can project or can be accommodated.

2. Building according to Claim 1,
characterized in that the structural members supported by the stays (4) and beams (5, 9) are connected thereto such that they can, in the event of changes in temperature and the consequent changes in size, expand relative to these and form transverse bracing for the building.

3. Building according to Claim 1 or 2,
characterized in that the floor of the building has a thermal insulating layer (10), on top of which there is a sheeting (11) which forms a barrier against radon gas and vapour, and on top of the sheeting (11) there is a floor covering layer (12).

4. Building according to one of the foregoing Claims, characterized in that at least one of the stays (4) and/or beams (5, 9) on at least one front section (16'; 16c) has a total of three channels or grooves (17a, 18b, 25).

5. Building according to one of the foregoing Claims, characterized in that outside panels (14) are firmly connected to the stays (4) and beams (5, 9) from the inside by means of sliding parts (13, 2d) but, in order to allow for material expansion changes due to changes in temperature, they are connected so that they have movement relative to each other.

6. Building according to one of the foregoing Claims, characterized in that all the parts on the front sections (16'; 16c) located next to the water channels (25) and front grooves (17a, 17b) terminate in a common front plane.

7. Building according to one of the foregoing Claims, characterized by a seal to prevent cold bridges between the stays (4) and/or beams (50) on the one hand and the structural members adjoining these on the other.

## Revendications

1. Bâtiment à ossature métallique qui comporte des poteaux et des poutres pour la fixation de plaques, de matériaux isolants, de tôles, de vitres, de fenêtres, de portes et d'éléments de construction similaires, cependant que l'ossature métallique (1) repose, avec ses poteaux (4), ses poutres (5, 9) et les éléments de construction qui leur sont reliés, sur des rails de sol (2 ; 50) dont la section transversale présente de préférence la forme d'une cornière ou d'un Z, que les poteaux (4) et les poutres (5) qui servent à la formation d'un toit présentent pour l'essentiel la forme d'un I en section transversale, et que le I présente une âme (16 ; 16b) et, à chacune des extrémités de l'âme, une semelle (16' ; 16c) comprenant deux parties transversales (24) qui sont dirigées dans des directions opposées l'une par rapport à l'autre, caractérisé par le fait qu'au moins une rainure d'écoulement de l'eau (25) s'étendant dans la direction longitudinale du profilé est formée sur les deux côtés extérieurs des semelles (16' ; 16c) qui se trouvent sur chaque extrémité de l'âme et qui sont donc opposés l'un à l'autre, et par le fait qu'il est également prévu, sur chacun de ces deux côtés extérieurs des semelles (16' ; 16c) qui sont opposés l'un à l'autre, au moins une saignée frontale (17a, 17b) qui s'étend dans la direction longitudinale du profilé, qui est ouverte vers l'extérieur et dans laquelle peuvent pénétrer ou être logés des éléments de construction (33, 33b) ou des éléments de fixation (17d, 19, 19d) qui servent à les fixer.

2. Bâtiment selon la revendication 1, caractérisé par le fait que des éléments de construction qui sont maintenus par les poteaux (4) et par les poutres (5, 9) sont reliés à ceux-ci d'une manière telle qu'ils puissent se dilater par rapport à eux lors de changements de température et des modifications des dimensions qu'ils causent, et qu'ils constituent des raidisseurs transversaux pour le bâtiment.

3. Bâtiment selon la revendication 1 ou 2, caractérisé par le fait que le fond du bâtiment comprend une couche d'isolation thermique (10), une feuille (11) au-dessus de celle-ci qui sert à arrêter les émanations de radon et les vapeurs, et une couche de recouvrement du sol (12) au-dessus de la feuille (11).

4. Bâtiment selon l'une des revendications précédentes, caractérisé par le fait qu'au moins l'un des poteaux (4) et/ou des poutres (5, 9) présente au total trois rainures ou saignées (17a, 17b, 25) sur au moins une semelle (16' ; 16c).

5. Bâtiment selon l'une des revendications précédentes, caractérisé par le fait que des plaques extérieures (14) sont reliées rigidement depuis l'intérieur aux poteaux (4) et aux poutres (5, 9) au moyen d'organes glissants (13, 2d), mais qu'elles sont reliées entre elles d'une manière amovible en vue des dilatations des matériaux qui sont dues aux variations de la température.

6. Bâtiment selon l'une des revendications précédentes, caractérisé par le fait que toutes les parties des semelles (16' ; 16c) qui sont posées à côté des rainures d'écoulement de l'eau (25) et des saignées frontales (17a, 17b) se terminent dans un plan frontal commun.

7. Bâtiment selon l'une des revendications précédentes, caractérisé par une étanchéité destinée à empêcher les solutions de continuité thermique entre les poteaux (4) et/ou les poutres (5), d'une part, et les éléments de construction qui leur sont adjacents, d'autre part.
